# EUROPÄISCHE PATENTSCHRIFT

(11) **EP 2 009 184 B1**
(45) Veröffentlichungstag und Bekanntmachung des Hinweises auf die Patenterteilung: **18.04.2012**
(21) Anmeldenummer: 08450089.1
(22) Anmeldetag: 12.06.2008
(51) Int. Cl.: E02D 33/00

(54) **Verfahren zur Bestimmung der radialen Ausdehnung und/oder des Gehalts an hydraulisch bindenden Materialien von DSV-Körpern**
Method for calculating the radial enlargement and/or concentration of hydraulically binding material of DSV bodies
Procédé de détermination de la dilatation radiale et/ou de la teneur en matériaux hydrauliques liants de corps de DSV

(30) Priorität: 27.06.2007 AT 9952007
(43) Veröffentlichungstag der Anmeldung: 31.12.2008
(73) Patentinhaber: Porr Technobau und Umwelt AG, 1103 Wien (AT)
(72) Erfinder: Lackner, Roman, Prof. Dipl.-Ing., 2004 Niederhollabrunn (AT); Meinhard, Klaus, Dipl.-Ing., 3550 Langenlois (AT)
(74) Vertreter: Gibler & Poth Patentanwälte OG

(56) Entgegenhaltungen:
- EP-A- 1 930 506
- US-A- 2 957 341
- US-A- 5 576 494

## Beschreibung

Die Erfindung betrifft ein Verfahren gemäß dem Oberbegriff des Patentanspruches 1.

Sogenannte DSV-Körper werden mittel dem Düsenstrahlverfahren hergestellt, ein bewährtes Verfahren im Spezialtiefbau zur Verfestigung des Untergrundes bei welchem aus einem unterirdisch rotierenden bzw. verschwenkten Bohrgestänge mit hohem Druck eine Wasser/Bindemittel-Suspension in den Untergrund eingebracht wird. Das Bohrgestänge wird dabei ausgehend von einer größten Längserstreckung, insbesondere einer größten Tiefe, der DSV-Säule in Richtung des Bohrlochmundes bewegt, wodurch eine Säule gebildet wird. Systembedingt ist es bei einer derart gebildeten DSV-Säule nur bedingt möglich deren tatsächliche Festigkeit sowie deren Ausdehnung zu ermitteln, da DSV-Säulen bis in Tiefen von 20 Metern und mehr herstellbar sind. Es ist daher vorgesehen zur Qualitätskontrolle wenigstens eine sog. Probesäule nach deren Herstellung bereichsweise auszugraben, um deren Abmessungen zu eruieren. Dies weist jedoch eine Fülle an Nachteilen auf. So ist ein Freilegen einer Probesäule nur bis zu einer Tiefe von etwa vier Metren wirtschaftlich sinnvoll bzw. möglich. Da die Bodenverhältnisse in anderen Tiefen jedoch von den Bodenverhältnissen im unmittelbaren Oberflächenbereich abweichen können, liefert dieses Verfahren nur eingeschränkte Hinweise auf die Ausdehnung und die Festigkeit der DSV-Säule. Zudem ist das Ausgraben einer Probesäule ein sehr zeitraubendes Unterfangen, welches den weiteren Baubetrieb um wenigstes drei bis fünf Tage bremst.

Aus der EP 1 930 506 A1 ist ein Verfahren zur Prüfung eines Bohrpfahls bekannt.

Aufgabe der Erfindung ist es daher ein Verfahren der eingangs genannten Art anzugeben, mit welchem die genannten Nachteile vermieden werden können, mit welchem schnell, einfach, genau und kostenschonend Eigenschaften, insbesondere Abmessungen und Qualität des verwendeten Mörtels, von DSV-Körpern ermittelt werden können.

Erfindungsgemäß wird dies durch die Merkmale des Patentanspruches 1 erreicht.

Dadurch können schnell, einfach, genau und kostenschonend Eigenschaften, insbesondere Abmessungen und Qualität des verwendeten Mörtels, von DSV-Körpern ermittelt werden. Dadurch kann nicht nur auf das Ausgraben eines Probekörpers, insbesondere einer Probesäule, weitestgehend verzichtet werden, wodurch eine erhebliche Zeitersparnis sowie Kostensenkung auf der Baustelle erreicht werden kann, sondern auch eine wesentlich genauere Aussage über die Qualität, daher die Abmessungen und/oder die Festigkeit, der erstellten DSV-Säule ermittelt werden. Dadurch kann die Sicherheit im Tiefbau wesentlich verbessert werden, dem Statiker wesentlich realistischere Daten bezüglich der Trägfähigkeit der gebildeten DSV-Säulen zur Verfügung stehen als nach den gemäß bisheriger Verfahren ermittelten Probesäulen. Dadurch kann verhindert werden, dass Bauwerke, wie etwa Bücken, Gebäude und/oder Tunnel, aufgrund falsch angenommener Tragfähigkeiten von DSV-Säulen einstürzen, kippen und/oder anderweitige Schäden auftreten.

Die Unteranspruch, welche ebenso wie der Patentanspruch 1 gleichzeitig einen Teil der Beschreibung bilden, betreffen weitere vorteilhafte Ausgestaltungen der Erfindung.

Die Erfindung wird unter Bezugnahme auf die beigeschlossenen Zeichnungen, in welchen lediglich bevorzugte Ausführungsformen beispielhaft dargestellt sind, näher beschrieben. Dabei zeigt:
Fig. 1 ein Ablaufdiagramm einer ersten bevorzugten Ausführungsform des erfindungsgemäßen Verfahrens;
Fig. 2 eine schematische Darstellung der Herstellung eines DSV-Körpers;
Fig. 3 die Anordnung eines Temperatursensors in einem DSV-Körper;
Fig. 4 ein Ablaufdiagramm einer zweiten bevorzugten Ausführungsform des erfindungsgemäßen Verfahrens;
Fig. 5 eine erste Mehrzahl an Temperaturvergleichskurven über der Zeit;
Fig. 6 eine zweite Mehrzahl an Temperaturvergleichskurven über der Zeit;
Fig. 7 die Wärmeleitfähigkeit eines Bodens mit durchschnittlicher Korngröße von 2 mm;
Fig. 8 eine erfindungsgemäße Bohranordnung für Bodenbohrarbeiten;
Fig. 9 eine Bohranordnung gemäß Fig. 8 mit einer erfindungsgemäße Rammspitze; und
Fig. 10 ein DSV-Körper mit einer darin angeordneten Rammspitze.

Die Fig. 1 und 4 zeigen Ablaufdiagramme bevorzugter Ausführungsformen eines Verfahren zur Bestimmung der radialen Ausdehnung und/oder des Gehalts an hydraulisch bindenden Materialien von DSV-Körpern 8, welche durch Einbringen hydraulisch bindender Materialien in einem Bodenbereich 9 gebildet werden, wobei wenigstens eine erste Temperaturmesskurve 14 in einem vorgebbaren Zeitbereich in wenigstens einem ersten Bereich des DSV-Körpers 8 gemessen wird 1, dass die erste Temperaturmesskurve mit wenigstens einem vorgebbaren ersten Teil 2 einer vorgebbaren ersten Mehrzahl an Temperaturvergleichskurven 3 in einer Vergleichsvorrichtung verglichen wird 4, dass bei Erfüllen eines vorgebbaren ersten Konvergenzkriteriums 5 durch eine der Temperaturvergleichskurven diese als erste Temperaturvergleichskurve ausgewählt wird 6, oder dass die Temperaturvergleichskurve mit der kleinsten Fehlerabweichung zur ersten Temperaturmesskurve als zweite Temperaturvergleichskurve ausgewählt wird 7.

Aus dem Anteil bzw. Gehalt an hydraulisch bindenden Materialien bzw. an hydraulischem Bindemittel in DSV-Körpern 8 kann wenigstens mittelbar auf deren Festigkeit des DSV-Körpers 8 geschlossen werden.

Dadurch können schnell, einfach, genau und kostenschonend Eigenschaften, insbesondere Abmessungen und Qualität des verwendeten Mörtels, von DSV-Körpern 8 ermittelt werden. Dadurch kann nicht nur auf das Ausgraben eines Probekörpers, insbesondere einer Probesäule, weitestgehend verzichtet werden, wodurch eine erhebliche Zeitersparnis sowie Kostensenkung auf der Baustelle erreicht werden kann, sondern auch eine wesentlich genauere Aussage über die Qualität, daher die Abmessungen und/oder die Festigkeit, der erstellten DSV-Säule bzw. des DSV-Körpers 8 ermittelt werden. Dadurch kann die Sicherheit im Tiefbau wesentlich verbessert werden, dem Statiker wesentlich realistischere Daten bezüglich der Tragfähigkeit der gebildeten DSV-Säulen zur Verfügung stehen als nach den gemäß bisheriger Verfahren ermittelten Probesäulen. Dadurch kann verhindert werden, dass Bauwerke, wie etwa Brücken, Gebäude und/oder Tunnel, aufgrund falsch angenommener Tragfähigkeiten von DSV-Körpern 8 einstürzen, kippen und/oder im Untergrund versinken.

Bei der Herstellung von DSV-Körpern 8 ist bevorzugt vorgesehen, dass die hydraulisch bindenden Materialien wenigstens ein hydraulisches Bindemittel umfassen, wobei bevorzugt vorgesehen ist, dass das hydraulische Bindemittel Zement umfasst, und der erste vorgebbare Gehalt an hydraulischem Bindemittel ein erster Zementgehalt ist. Es können jedoch auch andere hydraulische Bindemittel vorgesehen sein, etwa Kalk in dessen unterschiedlichen Ausbildungen, sowie Stoffgemenge umfassend Kalk und/oder Zement. Bei der weiteren Beschreibung des erfindungsgemäßen Verfahrens und der diesem zugrunde liegenden Thematik werden die Begriffe hydraulisch bindenden Materialien, hydraulisches Bindemittel, zementgebundene Mörtel und/oder Zement alternativ verwendet. Die Beschreibung eines oder mehrerer Verfahrensschritte und/oder technologischer Grundlagen mit Bezug auf Zement stellt bevorzugt keine Einschränkung des erfindungsgemäßen Verfahrens auf Zement bzw. zementgebundene Mörtel dar.

Das Düsenstrahlverfahren (DSV) ist ein Bodenverbesserungsverfahren, bei dem die bestehende Bodenstruktur durch einen energiereichen Strahl zerstört und der Boden bzw. der Bodenbereich 9 mit der eingebrachten Suspension (Zement und Wasser) vermischt wird. Durch das gleichzeitige Hochziehen und Rotieren des Bohrgestänges 10 entsteht eine säulenförmige Struktur aus verfestigtem Boden, die im Folgenden als DSV-Körper 8 bezeichnet wird. In den Fig. 2.1, 2.2 und 2.3 werden die unterschiedlichen Schritte zur Bildung eines DSV-Körpers 8 dargestellt. In einem ersten Schritt, wie in Fig. 2.1 dargestellt, wird ein Loch in den zu verfestigenden Bodenbereich 9 gebohrt. Durch eine Düse im Bohrgestänge 10 wird, wie in Fig. 2.2 dargestellt, unter hohem Druck Mörtel in den Boden eingebracht. Dadurch werden die bestehenden Bodenverhältnisse bereichsweise zerstört, und durch den Mörtel neu aufgebaut. Wie am Vergleich der Fig. 2.2 und 2.3 veranschaulicht, wird das Bohrgestänge 10 während des Ausstoßes an Mörtel stetig nach oben gezogen, wodurch eine Säule gebildet wird. Es können auch von der Säulenform abweichende DSV-Körper 8 gebildet werden.

Die Hauptanwendungsgebiete des DSV sind neben der Baugrundverfestigung (z.B. Unterfangungen, Gründungsverstärkungen und Gründungssanierungen) die Herstellung von horizontalen Dichtsohlen, vertikalen Dichtwänden, Dichtwannen und Abdichtungsmaßnahmen im Tunnelbau. Durch diese vielfältigen Anwendungsgebiete und auf Grund der enormen Flexibilität des Verfahrens (Anwendung auf verschiedene Bodenarten, sowie unterschiedliche räumliche Gegebenheiten, etwa bedingt Platzmangel) hat diese Technik des Spezialtiefbaues in den letzten Jahren zunehmend an Bedeutung gewonnen. Verfahrensbedingt erfolgt die Herstellung der DSV-Körper 8 im Untergrund des Bodenbereichs 9 ohne visuelle Kontrolle. Eventuelle Abweichungen durch Schwankungen der Einflussparameter können während bzw. unmittelbar nach der Herstellung nicht erkannt werden. Derartige Abweichungen betreffen die Abmessungen und die Zusammensetzung der DSV-Körper 8, die einerseits vom anstehenden Boden und andererseits von Herstellungsparametern wie z.B. Durchflussmenge und Wasser/Zement-Wert der eingebrachten Suspension und Zieh- und Rotationsgeschwindigkeit des Bohrgestänges 10 abhängen. Aus diesem Grund sind Methoden zur Erfassung der Eigenschaften der DSV-Körper 8 (Abmessungen und Qualität des DSV-Mörtels) von erheblicher technischer aber auch wirtschaftlicher Bedeutung.

Um Schadensfälle frühzeitig erkennen/vermeiden zu können, ist eine Qualitätssicherung der hergestellten DSV-Körper 8 in Bezug auf deren Abmessungen und Materialeigenschaften von zentraler Bedeutung. Üblicherweise erfolgt die Bestimmung der erreichbaren Abmessungen mittels Probesäulen, welche nach ihrer Herstellung im oberen Bereich freigegraben werden. Dies ist mit einem Zeitverzug von mindestens 4-5 Tagen auf der Baustelle verbunden und ermöglicht nur eine Beurteilung der Bodenverbesserungsarbeiten in den oberen Bodenschichten (bis ca. max. 4 Meter Tiefe). Neben dem Verzug im Bauablauf erhält man durch Probesäulen nur einen punktuellen Aufschluss über die erreichbaren DSV-Körper-Eigenschaften. Im Fall von DSV-Arbeiten in tieferen Bodenschichten ist die Herstellung von Probesäulen nicht möglich, da ein Freilegen bis in größere Tiefen weder technisch realisierbar noch wirtschaftlich vertretbar wäre.

Die erfindungsgemäße Methode stellt ein neuartiges Verfahren zur Bestimmung des Durchmessers von DSV-Körpern 8 sowie der Materialeigenschaften von DSV-Mörtel dar, wobei eine vor Ort an einem DSV-Körper 8 gemessene erste Temperaturmesskurve 14 mit wenigstens einem vorgebbaren ersten Teil einer vorgebbaren ersten Mehrzahl an Temperaturvergleichskurven verglichen wird. Es kann dabei vorgesehen sein, dass diese Mehrzahl an Temperaturvergleichskurven etwa durch eine Vielzahl an Versuchen ermittelt wird.

Bevorzugt ist vorgesehen, dass die vorgebbare Mehrzahl an Temperaturvergleichskurven rechnerisch ermittelt wird, wodurch - bei hoher Genauigkeit - auf aufwändige Versuche verzichtet werden kann. Es hat sich gezeigt, dass eine Ermittlung der Temperaturvergleichskurven der vorgebbaren ersten Mehrzahl an Temperaturvergleichskurven aus den exothermen Abbindereaktionen des wenigstens einen hydraulischen Bindemittels zu überraschend exakten Ergebnissen führt. Die gesuchten Parameter des DSV-Körpers 8 werden durch Rückrechnung unter Verwendung der auf der Baustelle gemessenen Temperaturmesskurve 14 bestimmt. Bevorzugt ist daher vorgesehen, dass die Temperaturvergleichskurven der vorgebbaren ersten Mehrzahl an Temperaturvergleichskurven jeweils für eine Kombination eines vorgebbaren ersten Radius des DSV-Körpers 8 und eines vorgebbaren ersten Gehalts an hydraulischem Bindemittel ermittelt werden. Daher werden abhängig vom ersten Radius des DSV-Körpers 8, sowie dessen ersten Gehalt an hydraulischem Bindemittel eine vorgebbare Mehrzahl an Temperaturvergleichskurven ermittelt, vorzugsweise errechnet, wodurch schnell genaue Simulationsergebnisse zur Verfügung stehen.

Das zugrunde gelegte thermochemische Materialmodell zur Beschreibung des Hydratationsfortschrittes in zementhaltigen Baustoffen wird im Folgenden beschrieben. Die für die Rückrechnung der gesuchten Parameter des DSV-Körpers 8 erforderliche Temperaturmessung auf der Baustelle ist an anderer Stelle näher beschrieben.

Die Hydratation zementgebundener Materialien ist ein exothermer Prozess. Die sich daraus ableitende chemothermische Kopplung führt im Zuge der Hydratation zu einer Erhöhung der Temperatur im DSV-Körper 8. Auf der anderen Seite beeinflusst die Temperatur die Geschwindigkeit der chemischen Reaktion (thermochemische Kopplung). Die Lösung dieses Two-Way-Coupling Problems wird im Folgenden beschrieben. Der Fortgang der Hydratation wird durch eine skalare Variable m, die Masse des in Hydraten gebundenen Wassers (Hydratmasse), beschrieben. Der Hydratationsgrad ξ stellt das Verhältnis zwischen der aktuellen Hydratmasse und der Hydratmasse bei vollständiger Hydratation, *m*_{∞}, dar: $ξ = m / {m}_{∞}$

Die Geschwindigkeit der chemischen Reaktion, ξ̇ *=dξ*/*dt,* wird mit Hilfe eines Arrhenius-Gesetzes beschrieben (*thermochemische* Kopplung): ${ξ}^{} = {A}^{} exp \left[-{E}_{a}/RT\right] .$

Die normierte chemische Affinität Ã(ξ) spiegelt die Abhängigkeit der Reaktionsgeschwindigkeit von den bereits gebildeten Hydraten wieder. Der Exponentialterm berücksichtigt den Einfluss der Temperatur auf die Reaktionsgeschwindigkeit. In Gleichung (2), entspricht *Eₐ* der Aktivierungsenergie der Reaktion. Sie beträgt für Portlandzemente 33500 J/mol. R ist die universelle Gaskonstante mit R = 8,315 J/(mol K) und T ist die absolute Temperatur in Kelvin.

In Folge der Hydratation wird die Hydratationswärme freigesetzt. Diese *chemothermische* Kopplung wird in der Feldgleichung zur Beschreibung des thermischen Problems berücksichtigt. Diese Feldgleichung folgt aus dem ersten Hauptsatz der Wärmelehre zu. $ρ c {T}^{} + {l}_{ξ} {ξ}^{} = - div q ,$ wobei ρ [kg/m³] der Dichte und c [kJ/(kg K)] der spezifischen Wärmekapazität entspricht. *l*_{ξ} ist die gesamte Wärmemenge, die während der Hydratation freigesetzt wird. Dem Abfluss von Wärme wird durch den Wärmestromvektor q Rechnung getragen, der wiederum mit der Temperatur über das Fouriersche Wärmeleitgesetz verknüpft ist, $q = - λ grad T .$ λ [kJ/(m h K)] ist die Wärmeleitzahl.

Die intrinsische Materialfunktion Ã(ξ) kann anhand verschiedener Experimente, durch Ausnützung der *chemomechanischen* Kopplung (Druckversuche) oder der *chemothermischen* Kopplung (adiabatische Versuche), bestimmt werden. Derzeit werden die Funktionen Ã(ξ) für unterschiedliche Bindemittel mittels einem Differentialkalorimeter oder durch ein mehrphasiges Hydrationsmodell ermittelt. Hierbei wird während der Hydratation die Temperatur der Probe (bestehend aus Wasser und Zement) konstant gehalten und die hierfür erforderliche Temperaturabfuhr gemessen. Aus den Gleichungen (2) und (3) ergibt sich somit ${A}^{} = - div q exp \left[{E}_{a}/RT\right] / {l}_{ξ} ,$ wobei div q während des Versuchs gemessen wird.

Auf der Basis des thermochemischen Materialmodells kann die Entwicklung des Hydratationsgrades ξ sowie die Temperaturentwicklung in einem DSV-Körper 8 bevorzugt mit Hilfe der Methode der Finiten Elemente berechnet werden. Durch Vergleich der numerisch erhaltenen Temperaturentwicklung mit einer auf der Baustelle durchgeführten Messung kann sowohl auf den Zementgehalt im DSV-Körper 8 als auch auf dessen Radius geschlossen werden.

Fig. 1 zeigt ein erstes Ablaufdiagramm einer bevorzugten besonders einfachen Ausbildung eines erfindungsgemäßen Verfahrens. Alternativ zur vorstehend beschriebenen Berechnung der Temperaturvergleichskurven kann auch vorgesehen sein, diese aus einer Vielzahl an Versuchen mit unterschiedlichen Parametern zu ermitteln und in Datenbanken bzw. Datenblättern abzulegen.

Bevorzugt ist allerdings vorgesehen die Temperaturvergleichskurven rechnerisch zu ermitteln, wobei die vorgebbare erste Mehrzahl an Temperaturvergleichskurven mittels eines iterativen Verfahrens ermittelt bzw. berechnet werden. Fig. 4 zeigt ein Ablaufdiagramm eines derartigen besonders bevorzugten iterativen Verfahrens, wobei bei dieser besonders bevorzugten Ausführung noch weitere zusätzliche vorteilhafte Verfahrenschritte vorgesehen sind. Bevorzugt ist dabei vorgesehen, dass ein erster Radiusbereich des DSV-Körpers 8 vorgegeben wird, dass aus dem ersten Radiusbereich eine vorgebbare Anzahl an ersten Teilradien ausgewählt wird, dass ein erster Bereich des Gehalts an hydraulischem Bindemittel vorgegeben wird, dass aus dem ersten Bereich des Gehalts an hydraulischem Bindemittel eine vorgebbare Anzahl an ersten Teilbereichen ausgewählt wird, und dass für vorgebbare, insbesondere für sämtliche, Kombinationen zwischen ersten Teilradien und ersten Teilbereichen die Temperaturvergleichskurven ermittelt werden. Daher wird für die iterative Berechnung ein Bereich für den ersten Radius sowie den ersten Zementgehalt bzw. den ersten Gehalt an hydraulischem Bindemittel vorgegeben.

| | | | |
|---|---|---|---|
| Beispielsweise: Radius | R₁ von 10cm | bis | 150cm; |
| Gehalt an hydraulischem Bindemittel | Z₁ von 100kg/m³ | bis | 1000kg/m3 |

Die Werte werden dabei bevorzugt so gewählt, dass eine DSV-Säule bzw. ein DSV-Körper 8 innerhalb der entsprechenden Grenzen sein sollte. Daher werden im ersten Schritt bevorzugt ein besonders großer erster Radiusbereich und ein besonders großer erster Bereich des Gehalts an hydraulischem Bindemittel vorgegeben. Weiters kann vorgesehen sein eine Anzahl an Zwischenschritten anzugeben, beispielsweise derer vier. Die Anzahl an Zwischenschritten kann jedoch auch bereits fix vorgegeben werden. Der erste Radiusbereich und der erste Bereich des Gehalts an hydraulischem Bindemittel werd dann entsprechend der Anzahl an Zwischenschritten aufgeteilt. Die Art dieser Aufteilung kann durch den Benutzer vorgegeben werden. Bevorzugt ist vorgesehen, dass die Aufteilung der entsprechenden Bereiche linear oder logarithmisch erfolgt. Beispielsweise etwa bei dem vorstehenden Beispiel die folgende Aufteilung vorgesehen sein:
erster Radiusbereich R:

| | | | |
|---|---|---|---|
| 10cm | 50cm | 100cm | 150cm |

erster Bereich des Gehalts an hydraulischem Bindemittel Z:

| | | | |
|---|---|---|---|
| 100kg/m³ | 300kg/m³ | 600kg/m³ | 1000kg/m³ |

Weiters werden bevorzugt sämtliche möglichen Wertekombinationen aus diesen jeweils vier Parametern gebildet, und mit jeder dieser Wertekombinationen zwischen ersten Teilradien und ersten Teilbereichen die Temperaturvergleichskurven ermittelt.

Es kann vorgesehen sein, die einzelnen ermittelten Temperaturvergleichskurven auf das Erfüllen des ersten Konvergenzkriteriums hin zu überprüfen. Das erste Konvergenzkriterium kann dabei als vorgebbarer Bereich um die erste Temperaturmesskurve festgelegt sein. Besonders bevorzugt ist vorgesehen, dass das erste Konvergenzkriterium als vorgebbare Änderung des ersten Radius des DSV-Körpers 8 und des ersten Gehalts an hydraulischem Bindemittel zwischen zwei in aufeinander folgenden Iterationsschritten vorgegeben wird, wie dies im folgenden beschrieben wird.

In vorgebbaren zeitlichen Intervallen bzw. zu vorgebbaren Zeitpunkten, etwa jede fortlaufende Stunde, wird die Differenz jeder gerechneten Temperaturvergleichskurve mit der Temperaturmesskurve 14 verglichen. Für jede Temperaturmesskurve 14 wird dabei bevorzugt der quadratische Fehler ermittelt und aufsummiert. Dabei ist zu beachten, dass bei jedem gerechneten Temperaturverlauf der Vergleich mit der gemessenen Temperaturmesskurve 14 an den selben Zeitpunkten erfolgt. Die ermittelten quadratischen Fehler werden für jede Temperaturvergleichskurve zu einem für diese Temperaturvergleichskurve charakteristischen Fehlerwert aufsummiert. Die Temperaturvergleichskurve mit dem geringsten Fehlerwert wird für einen weiteren Iterationsschritt als zweite Temperaturvergleichskurve ausgewählt, wobei bevorzugt vorgesehen ist, dass ein zweiter Radiusbereich vorgegeben wird, dass der zweite Radiusbereich als vorgebbares Intervall um den der Ermittlung der zweiten Temperaturvergleichskurve zugrunde liegenden zweiten Radius vorgegeben wird, dass aus dem zweiten Radiusbereich eine vorgebbare Anzahl an zweiten Teilradien ausgewählt wird, dass ein zweiter Bereich des Gehalts an hydraulischem Bindemittel vorgegeben wird, dass der zweite Bereich als vorgebbares Intervall um den der Ermittlung der zweiten Temperaturvergleichskurve zugrunde liegenden zweiten Gehalt an hydraulischem Bindemittel vorgegeben wird, dass aus dem zweiten Bereich des Gehalts an hydraulischem Bindemittel eine vorgebbare Anzahl an zweiten Teilbereichen ausgewählt wird, und dass für vorgebbare, insbesondere für sämtliche, Kombinationen zwischen zweiten Teilradien und zweiten Teilbereichen die Temperaturvergleichskurven ermittelt werden. Bevorzugt wird der der zweiten Temperaturvergleichskurve zugeordnete zweite Radius und der zweite Gehalt an hydraulischem Bindemittel um einen vorgebbaren Wert verringert und vergrößert und derart ein zweiten Radiusbereich und ein zweiter Bereich des Gehalts an hydraulischem Bindemittel vorgegeben. Bevorzugt kann etwa vorgesehen sein, dass der zweite Radiusbereich durch die Grenzen: ${R}_{bereich 2 unten} = {R}_{2. ⁢ Temperaturvergleichskurve} - 15 %$ ${R}_{bereich 2 oben} = {R}_{2. ⁢ Temperaturvergleichskurve} + 15 %$ ausgewählt wird, und dass der zweite Bereich des Gehalts an hydraulischem Bindemittel durch die Grenzen: ${Z}_{bereich 2 unten} = {Z}_{2. ⁢ Temperaturvergleichskurve} - 15 %$ ${Z}_{bereich 2 oben} = {Z}_{2. ⁢ Temperaturvergleichskurve} + 15 %$ ausgewählt wird. Der neue Wertebereich wird wieder in Zwischenschritte unterteilt, wobei wiederum bevorzugt sämtliche Kombinationen an Werten gebildet werden. Sofern eine Temperaturvergleichskurve dem ersten Konvergenzkriterium genügt, wird diese zusammen mit dem deren Ermittlung zugrunde liegenden ersten Radius des DSV-Körpers 8 und dem erste Gehalt an hydraulischem Bindemittel ausgegeben. Wie vorstehend bereits dargelegt ist bevorzugt vorgesehen, dass das erste Konvergenzkriterium als vorgebbare Änderung des ersten Radius des DSV-Körpers 8 und des ersten Gehalts an hydraulischem Bindemittel zwischen zwei in aufeinander folgenden Iterationsschritten vorgegeben wird, wie dies auch aus Fig. 4 hervorgeht. Bei dem in Fig. 4 beschriebenen bevorzugten Verfahren ist beispielsweise vorgesehen, dass das erste Konvergenzkriterium erfüllt ist, wenn die Änderung des ermittelten Radius zwischen zwei nachfolgenden Iterationsschritten geringer als 2,5 cm und die Änderung des ermittelten Gehalts an hydraulischem Bindemittel geringer als 50 Kg/m³ beträgt.

Bei einem erfindungsgemäßen Verfahren ist weiters bevorzugt vorgesehen, zusätzliche Parameter in deren Auswirkung auf die ermittelten Temperaturvergleichskurve zu berücksichtigen. Als solche Parameter, welche einen direkten und/oder indirekten Einfluss auf den Verlauf der ermittelten Temperaturvergleichskurven haben, haben sich vor allem die folgenden Parameter als von teilweise besonderer Bedeutung herausgestellt:
- die thermische Leitfähigkeit des Bodens,
- die thermische Leitfähigkeit des DSV-Körpers,
- die thermische Speicherkapazität des Bodens,
- die thermische Speicherkapazität des DSV-Körpers,
- die Rohdichte der in den Bodenbereich eingebrachten hydraulisch bindende Materialien,
- die Bodentemperatur,
- die Temperatur der in den Bodenbereich eingebrachten hydraulisch bindende Materialien,
- Bodenparameter, insbesondere Bodentyp, Lagerungsdichte und/oder Konsistenz,
- die Art und der Einfluss weitere chemischer Bindemittel.

Der Einfluss der einzelnen Parameter kann teilweise physikalisch/chemisch hergeleitet werden, muss jedoch ansonsten durch Versuche ermittelt werden. Es hat sich gezeigt durch die Berücksichtigung einzelner, vorzugsweise sämtlicher, der vorgenannten Parameter bei der Ermittlung der Temperaturvergleichskurven die gemäß einem erfindungsgemäßen Verfahren ermittelten Werte für den Radius eines DSV-Körpers 8 und/oder den Gehalt an hydraulischem Bindemittel wesentlich genauer mit den tatsächlichen Werten übereinstimmen als bei allen vorbekannten Verfahren. Die entsprechenden Parameter müssen bei Anwendung des Verfahrens bekannt sein, und werden etwa mittels Bodenproben, und Messungen der vorgenannten Temperaturen ermittelt. Thermische Leitfähigkeiten und Speicherkapazitäten können mittels Labortest bestimmt und in Datenbanken abgelegt werden, um für das erfindungsgemäße Verfahren zur Verfügung zu stehen. Alle der vorgenannten Parameter, bis auf Speicherkapazität des DSV-Körpers 8, welche stark vom Zementgehalt abhängig ist, und entsprechend bei der Ermittlung ständig mit an diesen angepasst wird, bleiben konstant. Fig. 7 veranschaulicht beispielsweise in einem Diagramm die Abhängigkeit der Wärmeleitfähigkeit vom Sättigungsgrad und der Rohdichte der hydraulisch bindenden Materialien.

Für die Genauigkeit des erfindungsgemäßen Verfahrens ist die Genauigkeit der gemessenen Temperaturmesskurve im Inneren des DSV-Körpers 8 von besonderer Bedeutung. Um eine möglichst exakte Temperaturmesskurve zu erhalten wurde daher ein neuartiges Verfahren zum Einbringen eines ersten Temperatursensors 11 in einen DSV-Körper 8 entwickelt. Dabei ist vorgesehen, dass nach Bildung des DSV-Körpers 8 ein Bohrgestänge 10 mit einer Rammspitze 17, in deren Bereich wenigstens ein erster Temperatursensor 11 angeordnet ist, in das Bohrloch eingeführt und im Wesentlichen rotationsfrei in den noch verformbaren DSV-Körper 8 vor dessen Erstarrung geschoben wird, und dass die Rammspitze 17 zusammen mit dem ersten Temperatursensor 11 bei erreichen einer größten Tiefe abgekoppelt wird, und im DSV-Körper 8 verbleibt. Im Gegensatz zu herkömmlichen Verfahren, bei welchen ein erster Temperatursensor 11 mittels eines Stabes, welcher nur eine ungenügende Steifigkeit aufweist, an undefinierter Stelle manuell in den noch verformbaren DSV-Körper 8 eingebracht wird, wird beim erfindungsgemäßen Verfahren der erste Temperatursensor 11 mittels des steifen und gut geführten Bohrgestänges 10 ins Zentrum des DSV-Körpers 8 eingeführt, wodurch eine besonders hohe Übereinstimmung zwischen dem tatsächlichen Ort der Aufnahme der Temperaturmesskurve 14 und dem bei der Ermittlung der Temperaturvergleichskurven angenommenen Ort der Aufnahme der Temperaturmesskurve besteht. Besonders bevorzugt ist weiters vorgesehen, dass der wenigstens ein erste Temperatursensor 11 im Inneren des Bohrgestänges 10 in bzw. an einem Rohr 19, insbesondere einem Metallrohr, geführt ist, und dass die elektrischen Zuleitungen zu dem ersten Temperatursensor 11 im Inneren des Metallrohres geführt sind. Nach Anordnung des ersten Temperatursensors 11 und Abtrennung der Rammspitze 17 wird das Bohrgestänge 10 aus dem DSV-Körper 8 gezogen und die Rammspitze 17 verbleibt zusammen mit dem ersten Temperatursensor 11 und dem Rohr 19 in dem DSV-Körper 8, wie dies etwa in Fig. 10 dargestellt ist. An dem ersten Temperatursensor 11 können in vorgebbaren Abständen weitere Temperatursensoren angeordnet sein, sodass für unterschiedliche Abschnitte des DSV-Körpers 8 jeweils das erfindungsgemäße Verfahren zur Bestimmung der radialen Ausdehnung und/oder der Festigkeit von DSV-Körpern 8 angewendet werden kann, wodurch die Genauigkeit der Ergebnisse und die Sicherheit im Tiefbau weiter gesteigert werden kann.

Fig. 3 zeigt eine Anordnung mit fertigem DSV-Körper 8 und einem ersten Temperatursensor 11 in Inneren des DSV-Körpers 8. Weiters scheint ein zweiter Temperatursensor 12 außerhalb des Erdbodens auf, um die Umgebungstemperatur aufzunehmen. Die Aufzeichnung der Messdaten kann entweder händisch oder automatisch mittels Datenlogger 13 erfolgen, wie in Fig. 3 dargestellt. Bei der automatischen Aufzeichnung wird der Ablesezeitraum definiert und das Intervall zwischen den Aufzeichnungszeitpunkten festgelegt. Eine zusätzliche Anzeige am Display des Datenloggers 13 ermöglicht eine kontinuierliche Beobachtung der Temperaturentwicklung während der Hydration des DSV-Körpers 8. Die Verwendung von Datenlogger 13 ermöglicht einen äußerst einfachen Transfer der Temperaturmessdaten von den DSV-Körpern 8 zu einem PC. In weiterer Folge können die Messdaten in verschiedene Datenformate (z.B. ASCII) umgewandelt werden. Die Bearbeitung ist dadurch sehr einfach und auch auf der Baustelle selbst durchzuführen.

Die Temperatur wird während des Abbindevorgangs kontinuierlich gemessen, und derart die Temperaturmesskurve 14 bestimmt. Die Fig. 5 und 6 zeigen Temperaturmesskurven 14. Deutlich erkennbar ist, dass der Maximalwert der gemessenen Temperatur und der Zeitpunkt, wann diese Temperatur im Zentrum des DSV-Körpers 8 erreicht wird, stark mit dem Radius des DSV-Körpers 8 und dem Gehalt an hydraulischem Bindemittel in der eingebrachten Suspension bzw. dem eingebrachten Mörtel variieren, wobei sich der in Fig. 5 angegeben Zementgehalt auf den Gehalt an hydraulischem Bindemittel bezieht, und der in Fig. 6 angeführte Säulendurchmesser äquivalent zum Radius des DSV-Körpers 8 ist. Aus diesen Messungen ist wiederum ein Zusammenhang zwischen Radius des DSV-Körpers 8 und gemessenen Temperaturmesskurven 14 erkennbar. Bei Messungen an den kleineren DSV-Körpern 8 bzw. DSV-Säulen tritt die maximale Temperatur im Vergleich zu größeren DSV-Körpern 8 zeitlich früher ein.

Zur Umsetzung des erfindungsgemäßen Verfahrens zum Einbringen eines ersten Temperatursensors 11 in einen DSV-Körper 8 wurde weiters eine neuartige Bohranordnung 15 für Bodenbohrarbeiten, mit einem Bohrgestänge 10, wobei an dem - in Gebrauchslage betrachtet - unteren Ende des Bohrgestänges 10 eine im Wesentlichen unbewegliche Rammspitze 17 angeordnet ist, und dass im Bereich der Rammspitze 17 wenigstens ein erster Temperatursensor 11 angeordnet ist. Eine derartige Bohranordnung ist etwa in den Fig. 8 und 9 dargestellt, wobei in Fig. 9 gut die abkoppelbare Rammspitze 17 zu erkennen ist, welche als - in Gebrauchslage betrachtet - nach unten weisen angeordnete stumpfwinkelige Flachmetallanordnung 18 ausgebildet ist.

Weitere erfindungsgemäße Ausführungsformen weisen lediglich einen Teil der beschriebenen Merkmale auf, wobei jede Merkmalskombination, insbesondere auch von verschiedenen beschriebenen Ausführungsformen, vorgesehen sein kann.

## Patentansprüche

1. Verfahren zur Bestimmung der radialen Ausdehnung und/oder des Gehalts an hydraulisch bindenden Materialien von DSV-Körpern (8), welche durch Einbringen hydraulisch bindender Materialien in einem Bodenbereich (9) gebildet werden, **dadurch gekennzeichnet, dass** wenigstens eine erste Temperaturmesskurve (14) in einem vorgebbaren Zeitbereich in wenigstens einem ersten Bereich des DSV-Körpers (8) gemessen wird (1), dass die erste Temperaturmesskurve mit wenigstens einem vorgebbaren ersten Teil (2) einer vorgebbaren ersten Mehrzahl an Temperaturvergleichskurven (3) in einer Vergleichsvorrichtung verglichen wird (4), dass bei Erfüllen eines vorgebbaren ersten Konvergenzkriteriums (5) durch eine der Temperaturvergleichskurven diese als erste Temperaturvergleichskurve ausgewählt wird (6), oder dass die Temperaturvergleichskurve mit der kleinsten Fehlerabweichung zur ersten Temperaturmesskurve als zweite Temperaturvergleichskurve ausgewählt wird (7).

2. Verfahren nach Anspruch 1, wobei die hydraulisch bindenden Materialien wenigstens ein hydraulisches Bindemittel umfassen, **dadurch gekennzeichnet, dass** die Temperaturvergleichskurven der vorgebbaren ersten Mehrzahl an Temperaturvergleichskurven jeweils für eine Kombination eines vorgebbaren ersten Radius des DSV-Körpers und eines vorgebbaren ersten Gehalts an hydraulischem Bindemittel ermittelt werden.

3. Verfahren nach Anspruch 2, **dadurch gekennzeichnet, dass** die Temperaturvergleichskurven der vorgebbaren ersten Mehrzahl an Temperaturvergleichskurven aus den exothermen Abbindereaktionen des wenigstens einen hydraulischen Bindemittels ermittelt werden.

4. Verfahren nach einem der Ansprüche 1 bis 3, **dadurch gekennzeichnet, dass** die Temperaturvergleichskurven der vorgebbaren ersten Mehrzahl an Temperaturvergleichskurven mittels Finiter Elemente ermittelt werden.

5. Verfahren nach einem der Ansprüche 1 bis 4, **dadurch gekennzeichnet, dass** bei der Ermittlung der Temperaturvergleichkurven die thermische Leitfähigkeit des Bodenbereichs (9), und/oder die thermische Leitfähigkeit des DSV-Körpers (8), und/oder die thermische Speicherkapazität des Bodenbereichs (9), und/oder die thermische Speicherkapazität des DSV-Körpers (8), und/oder die Rohdichte der in den Bodenbereich eingebrachten hydraulisch bindende Materialien, und/oder die Bodentemperatur, und/oder die Temperatur der in den Bodenbereich (9) eingebrachten hydraulisch bindende Materialien, und/oder Bodenparameter, insbesondere Bodentyp, Lagerungsdichte und/oder Konsistenz, als Parameter berücksichtigt werden.

6. Verfahren nach einem der Ansprüche 2 bis 5, **dadurch gekennzeichnet, dass** das hydraulische Bindemittel Zement umfasst, und der erste vorgebbare Gehalt an hydraulischem Bindemittel ein erster Zementgehalt ist.

7. Verfahren nach einem der Ansprüche 1 bis 6, **dadurch gekennzeichnet, dass** ein erster Radiusbereich des DSV-Körpers (8) vorgegeben wird, dass aus dem ersten Radiusbereich eine vorgebbare Anzahl an ersten Teilradien ausgewählt wird, dass ein erster Bereich des Gehalts an hydraulischem Bindemittel vorgegeben wird, dass aus dem ersten Bereich des Gehalts an hydraulischem Bindemittel eine vorgebbare Anzahl an ersten Teilbereichen ausgewählt wird, und dass für vorgebbare, insbesondere für sämtliche, Kombinationen zwischen ersten Teilradien und ersten Teilbereichen die Temperaturvergleichskurven ermittelt werden.

8. Verfahren nach einem der Ansprüche 1 bis 8, **dadurch gekennzeichnet, dass** zusammen mit der ersten Temperaturvergleichskurve der deren Ermittlung zugrunde liegende erste Radius des DSV-Körpers (8) und der erste Gehalts an hydraulischem Bindemittel ausgegeben wird.

9. Verfahren nach einem der Ansprüche 1 bis 9, **dadurch gekennzeichnet, dass** bei Ermittlung einer zweiten Temperaturvergleichskurve ein zweiter Radiusbereich vorgegeben wird, dass der zweite Radiusbereich als vorgebbares Intervall um den der Ermittlung der zweiten Temperaturvergleichskurve zugrunde liegenden zweiten Radius vorgegeben wird, dass aus dem zweiten Radiusbereich eine vorgebbare Anzahl an zweiten Teilradien ausgewählt wird, dass ein zweiter Bereich des Gehalts an hydraulischem Bindemittel vorgegeben wird, dass der zweite Bereich als vorgebbares Intervall um den der Ermittlung der zweiten Temperaturvergleichskurve zugrunde liegenden zweiten Gehalt an hydraulischem Bindemittel vorgegeben wird, dass aus dem zweiten Bereich des Gehalts an hydraulischem Bindemittel eine vorgebbare Anzahl an zweiten Teilbereichen ausgewählt wird, und dass für vorgebbare, insbesondere für sämtliche, Kombinationen zwischen zweiten Teilradien und zweiten Teilbereichen die Temperaturvergleichskurven ermittelt werden.

## Claims

1. A method for calculating the radial expansion and/or content of hydraulically bonding materials of double stop valve (DSV) bodies (8), which are formed by the introduction of hydraulically bonding materials into a bottom region (9), **characterized in that** at least a first temperature gradient (14) is measured within a predetermined time range in at least one first area of the DSV body (8) (1), that the first temperature gradient is compared with at least one predeterminable first part (2) of a predeterminable first plurality of temperature gradients (3) in a comparison apparatus (4), that upon fulfilment of a predeterminable first convergence criterion (5) by one of the temperature comparison gradients it is chosen as the first temperature comparison gradient (6), or that the temperature comparison gradient with the smallest error deviation in relation to the first temperature gradient is chosen as the second temperature comparison gradient (7).

2. A method according to claim 1, with the hydraulically bonding materials comprising at least one hydraulic bonding agent, **characterized in that** the temperature comparison curves of the predeterminable first plurality of temperature comparison gradients are respectively determined for a combination of a predeterminable first radius of the DSV body and a predeterminable first content of hydraulic bonding agent.

3. A method according to claim 2, **characterized in that** the temperature comparison gradients of the predeterminable first plurality of temperature comparison gradients are determined from the exothermal setting reactions of the at least one hydraulic bonding agent.

4. A method according to one of the claims 1 to 3, **characterized in that** the temperature comparison gradients of the predeterminable first plurality of temperature comparison gradients are determined by means of finite elements.

5. A method according to one of the claims 1 to 4, **characterized in that** in the determination of the temperature comparison gradients the thermal conductivity of the bottom area (9), and/or the thermal conductivity of the DSV body (8), and/or the thermal storage capacity of the bottom area (9), and/or the thermal storage capacity of the DSV body (8), and/or the raw density of the hydraulically bonding materials introduced into the bottom area, and/or the temperature at the bottom, and/or the temperature of the hydraulically bonding materials introduced into the bottom area (9), and/or the bottom parameters, especially the type of bottom, storage density and/or consistency, are considered as parameters.

6. A method according to one of the claims 2 to 5, **characterized in that** the hydraulic bonding agent comprises cement and the first predeterminable content of hydraulic bonding agent is a first cement content.

7. A method according to one of the claims 1 to 6, **characterized in that** a first radius area of the DSV body (8) will be predetermined, that a predeterminable number of first partial radii will be chosen from the first radius area, that a first area of the content of hydraulic bonding agent will be predetermined, that a predeterminable number of first partial areas will be chosen from the first area of content of hydraulic bonding agent, and that the temperature comparison gradients will be determined for predeterminable, especially all, combinations between first partial radii and first partial areas.

8. A method according to one of the claims 1 to 8, **characterized in that** the first radius of the DSV body (8) and the first content of hydraulic bonding agent used for the determination of said first temperature comparison gradient are output together with the first temperature comparison gradient.

9. A method according to one of the claims 1 to 9, **characterized in that** a second radius area is predetermined in the determination of a second temperature comparison gradient, that the second radius area is predetermined as a predeterminable interval about the second radius on which the determination of the second temperature comparison gradient is based, that a predeterminable number of second partial radii is chosen from the second radius area, that a second area of the content of hydraulic bonding agent is predetermined, that the second area is predetermined as a predeterminable interval about the second content of hydraulic bonding agent on which the determination of the second temperature comparison gradient is based, that a predeterminable number of second partial areas is chosen from the second area of the content of hydraulic bonding agent, and that the temperature comparison gradients are determined for predeterminable, especially all, combinations between second partial radii and second partial areas.

## Revendications

1. Procédé pour déterminer l'extension radiale et/ou la teneur en matériaux liants hydrauliques d'éléments réalisés par mélange hydrodynamique (jet grouting) (8) qui sont formés par l'introduction de matériaux liants hydrauliques dans une zone de sol (9), **caractérisé en ce qu'**au moins une première courbe de mesure de la température (14) est mesurée (1) dans un temps pouvant être prédéterminé dans au moins une première zone de l'élément réalisé par mélange hydrodynamique (8), **en ce que** la première courbe de mesure de la température est comparée (4) à une première partie (2) pouvant être prédéterminée d'un premier nombre pouvant être prédéterminé de courbes de comparaison de température (3) dans un dispositif de comparaison, **en ce que** si un premier critère de convergence (5) pouvant être prédéterminé est satisfait par l'une des courbes de comparaison de température, celle-ci est sélectionnée (6) comme première courbe de comparaison de température, ou **en ce que** la courbe de comparaison de température ayant le plus petit écart d'erreur par rapport à la première courbe de mesure de la température est sélectionnée (7) pour servir de deuxième courbe de comparaison de température.

2. Procédé selon la revendication 1 dans lequel les matériaux liants hydrauliques comprennent au moins un liant hydraulique, **caractérisé en ce que** les courbes de comparaison de température du premier nombre de courbes de comparaison de température pouvant être prédéterminé sont déterminées chacune pour une combinaison d'un premier rayon pouvant être prédéterminé de l'élément réalisé par mélange hydrodynamique et d'un premier taux pouvant être prédéterminé de liant hydraulique.

3. Procédé selon la revendication 2, **caractérisé en ce que** les courbes de comparaison de température du premier nombre de courbes de comparaison de température pouvant être prédéterminé sont déterminées à partir des réactions de prise exothermique de l'au moins un liant hydraulique.

4. Procédé selon l'une des revendications 1 à 3, **caractérisé en ce que** les courbes de comparaison de température du premier nombre de courbes de comparaison de température pouvant être prédéterminé sont déterminées au moyen d'éléments finis.

5. Procédé selon l'une des revendications 1 à 4, **caractérisé en ce que** lors de la détermination des courbes de comparaison de température, la conductibilité thermique de la zone du sol (9) et/ou la conductibilité thermique de l'élément réalisé par mélange hydrodynamique (8) et/ou la capacité d'accumulation thermique de la zone du sol (9) et/ou la capacité d'accumulation thermique de l'élément réalisé par mélange hydrodynamique (8) et/ou la densité brute des matériaux liants hydrauliques introduits dans la zone du sol et/ou la température du sol et/ou la température des matériaux liants hydrauliques introduits dans la zone du sol (9) et/ou les paramètres du sol, en particulier le type de sol, la densité de stratification et/ou la consistance sont pris en compte en tant que paramètres.

6. Procédé selon l'une des revendications 2 à 5, **caractérisé en ce que** le liant hydraulique comprend du ciment, et le premier taux pouvant être prédéterminé de liant hydraulique est un premier taux de ciment.

7. Procédé selon l'une des revendications 1 à 6, **caractérisé en ce qu'**une première plage de rayons de l'élément réalisé par mélange hydrodynamique (8) est prédéterminée, **en ce qu'**un nombre pouvant être prédéterminé de premiers rayons partiels est sélectionné à partir de la première plage de rayons, **en ce qu'**une première plage du taux de liant hydraulique est prédéterminée, **en ce qu'**un nombre pouvant être prédéterminé de premières plages partielles est sélectionné à partir de la première plage du taux de liant hydraulique, et **en ce que** les courbes de comparaison de température sont déterminées pour des combinaisons pouvant être prédéterminées, en particulier pour toutes les combinaisons entre des premiers rayons partiels et des premières plages partielles.

8. Procédé selon l'une des revendications 1 à 8, **caractérisé en ce que** sont fournis en sortie en même temps que la première courbe de comparaison de température le premier rayon de l'élément réalisé par mélange hydrodynamique (8) et le premier taux de liant hydraulique ayant servi à sa détermination.

9. Procédé selon l'une des revendications 1 à 9, **caractérisé en ce qu'**une deuxième plage de rayons est prédéterminée lors de la détermination d'une deuxième courbe de comparaison de température, **en ce que** la deuxième plage de rayons est prédéterminée comme un intervalle pouvant être prédéterminé autour du deuxième rayon servant de base à la détermination de la deuxième courbe de comparaison de température, **en ce qu'**un nombre pouvant être prédéterminé de deuxièmes rayons partiels est sélectionné à partir de la deuxième plage de rayons, **en ce qu'**une deuxième plage du taux de liant hydraulique est prédéterminée, **en ce que** la deuxième plage est prédéterminée comme un intervalle pouvant être prédéterminé autour du deuxième taux de liant hydraulique servant de base à la détermination de la deuxième courbe de comparaison de température, **en ce qu'**un nombre pouvant être prédéterminé de deuxièmes plages partielles est sélectionné à partir de la deuxième plage du taux de liant hydraulique, et **en ce que** les courbes de comparaison de température sont déterminées pour des combinaisons pouvant être prédéterminées, en particulier pour toutes les combinaisons, entre les deuxièmes rayons partiels et les deuxièmes plages partielles.
